# EUROPÄISCHE PATENTSCHRIFT

(11) **EP 2 897 120 B1**
(45) Veröffentlichungstag und Bekanntmachung des Hinweises auf die Patenterteilung: **30.11.2022**
(21) Anmeldenummer: 15151490.8
(22) Anmeldetag: 16.01.2015
(51) Int. Cl.: G09F 15/00

(54) **Hissvorrichtung für ein Transparent sowie Transparentanlage mit einer derartigen Hissvorrichtung**
Hoisting device for a transparent and transparent system with such a hoisting device
Dispositif à hisser pour un transparent et installation de transparent dotée d'un tel dispositif à hisser

(30) Priorität: 17.01.2014 DE 102014100510; 08.08.2014 DE 102014111371
(43) Veröffentlichungstag der Anmeldung: 22.07.2015
(73) Patentinhaber: Julius Cronenberg oH, 59757 Arnsberg (DE)
(72) Erfinder: Grote, Ralf, 58675 Hemer (DE)
(74) Vertreter: Basfeld, Rainer

(56) Entgegenhaltungen:
- EP-A1- 2 395 498
- WO-A1-2007/022596
- CN-Y- 2 278 033
- GB-A- 190 008 101
- JP-A- H01 224 793
- US-A1- 2006 021 562
- US-A1- 2011 192 340

## Beschreibung

Die vorliegende Erfindung betrifft eine Hissvorrichtung für ein Transparent gemäß dem Oberbegriff des Anspruchs 1 sowie eine Transparentanlage gemäß dem Oberbegriff des Anspruchs 10.

Mit Transparent soll in der vorliegenden Anmeldung jegliches Präsentations- oder Dekorationsmittel bezeichnet werden, dass zwischen zwei oder mehreren Masten aufgespannt werden kann, wie beispielsweise ein Banner oder eine fahnenähnliche Fläche, die Träger einer Dekoration oder einer Information wie beispielsweise einer Werbebotschaft sein können. Von dem Begriff Transparent sollen gegebenenfalls nicht nur eine oder mehrere Informationen und/oder Dekorationen tragende Flächen, sondern auch mit dieser Fläche oder diesen Flächen verbundene Spannmittel wie Seile und dergleichen umfasst sein.

Eine Hissvorrichtung und eine Transparentanlage der eingangs genannten Art sind aus der EP 2 395 498 A1 bekannt. Die darin beschriebene Hissvorrichtung umfasst zwei Masten mit jeweils einem Hissseil sowie an einem jeden der Hissseile ein starres, metallisches Haltemittel. Ein jedes dieser Haltemittel weist eine mit dem Hissseil verbundene Basis und zwei Schenkel auf, die sich von der Basis nach oben und nach unten erstrecken. An dem Ende eines jeden der Schenkel ist ein mit dem Transparent verbundenes Seil angebracht. Bei dieser aus dem Stand der Technik bekannten Hissvorrichtung sind die Haltemittel und die Führung für das Hissseil vergleichsweise kompliziert aufgebaut. Insbesondere ergeben sich bei der Hissfunktion große Nachteile. Diese beruhen auf Toleranzen und Oberflächen der Masten sowie der seitlichen Zugkräfte durch das zu hissende Transparent, das unter einer möglichen Windlast beim Hissvorgang das Hissen sehr erschwert oder sogar unmöglich macht.

Aus der WO 2007/022596 A1 sind Hissvorrichtungen für eine Fahne bekannt. Bei einigen dieser Hissvorrichtungen sind jeweils eine obere und eine untere Schlaufe vorgesehen, die mit der Fahne verbunden sind und den Mast umgeben. Die Schlaufen sind mit Blei beschwert und beschränken Bewegungen der oberen und der unteren zu dem Hissseil benachbarten Ecken der Fahne im Wind.

Aus der US 2006/0021562 A1 sind ein Fahnenbaukasten und eine Methode zum Zusammenbau einer Fahne bekannt. Der Baukasten umfasst eine Fahne, einen aus mehreren Segmenten bestehenden Mast sowie Mittel zur Anbringung der Fahne an dem Mast. Die Mittel zur Anbringung der Fahne an dem Mast umfassen einen Kabelbinder für die Befestigung der Fahne an ihrem oberen Ende und eine kleine Kugelkette mit einer Kugelaufnahme für die rastende Aufnahme einer der Kugeln. Mit der Kugelkette kann die Fahne an ihrem unteren Ende so mit dem Mast verbunden werden, dass sich die Kugelkette um den Mast erstreckt. Dabei wird die Fahne nicht an dem Mast von unten nach oben gehisst beziehungsweise hochgezogen, sondern bereits in ihrer endgültigen Position im oberen Bereich des Mastes an diesem angebracht.

Aus der JP H01 224793 A ist eine an einem Mast angeordnete Fahne bekannt, die an einer Halterung angebracht ist. Die Halterung ist mit ihrem oberen Ende an dem Seil und mit ihrem unteren Ende an einem Reduzierring angebracht, der sich um den Mast herum erstreckt. Es ist ein Mechanismus vorgesehen, der bei konischen Masten den Durchmesser des Reduzierrings in der oberen Stellung der Fahne so verringert, dass der Reduzierring fest an dem Mast anliegt, um Klappergeräusche zu vermeiden. Dabei weist eine der Ausführungsformen Teile des Reduzierrings auf, die auf einem Draht oder Seil angeordnet sind.

Aus der CN 2278033 Y ist eine Hissvorrichtung für eine an einem Mast angeordnete Fahne bekannt. Dabei ist die Hissvorrichtung so gestaltet, dass die Fahne auch ohne Wind flattert. Dazu ist in einem Sockel ein Kompressor vorgesehen, von dem Luft über einen Schlauch zu Austrittsdüsen geleitet wird. Aus diesen Austrittsdüsen tritt Luft aus, die eine Bewegung der Fahne bewirkt. Der obere Rand der Fahne ist mit einem auf dem Mast angebrachten Drehlager verbunden. Vom unteren Rand der Fahne erstreckt sich eine Seilschlaufe mit darauf angeordnete drehbaren Kugeln um den Fahnenmast. Das Drehlager und die Seilschlaufe mit Kugeln ermöglichen, dass sich die Fahne um den Mast bewegen kann.

Das der vorliegenden Erfindung zugrunde liegende Problem ist die Schaffung einer Vorrichtung der eingangs genannten Art, die einfacher aufgebaut ist und trotzdem große Windlasten aufnehmen kann, ohne dass dabei das Transparent und/oder die Hissvorrichtung beschädigt werden. Weiterhin soll eine Transparentanlage mit einer derartigen Hissvorrichtung geschaffen werden.

Dies wird erfindungsgemäß durch eine Hissvorrichtung der eingangs genannten Art mit den kennzeichnenden Merkmalen des Anspruchs 1 sowie durch eine Transparentanlage der eingangs genannten Art mit den kennzeichnenden Merkmalen des Anspruchs 10 erreicht. Die Unteransprüche betreffen bevorzugte Ausgestaltungen der Erfindung.

Gemäß Anspruch 1 ist vorgesehen, dass die Hissvorrichtung mindestens vier Haltemittel umfasst und derart gestaltet ist, dass in Gebrauchsstellung, in der das Transparent an der Hissvorrichtung angebracht ist, sich jeweils zwei der Haltemittel um einen der Masten herum erstrecken, wobei an den Haltemitteln die beiden den Masten zugewandten Enden des Transparents befestigt sind, wobei die Haltemittel jeweils ein Seil und mindestens ein das Seil umgebendes, relativ zu dem Seil drehbares Teil umfassen. Die Haltemittel können effektiv Windlasten aufnehmen, weil sie sich um die Masten herum erstrecken. Weiterhin können Sie im Vergleich zum Stand der Technik einfacher gestaltet sein. Das Seil kann dabei die Windlasten effektiv aufnehmen, insbesondere wenn es aus Metall besteht oder Metall umfasst, vorzugsweise wenn es aus Stahl besteht oder Stahl umfasst. Bei kleineren Transparentanlagen können auch Kunststoffseile zur Aufnahme der Windlasten vorgesehen sein.

Durch eine erfindungsgemäße Gestaltung kann insbesondere ein sehr leichtes Hissen unabhängig von der Dimensionierung des Transparentes und der Größe der Transparentanlage sowie der Oberflächenstruktur und den Durchmessern der Masten ermöglicht werden.

Es kann vorgesehen sein, dass zwei der Haltemittel an der in Gebrauchsstellung oberen Seite des Transparents und zwei der Haltemittel an der in Gebrauchsstellung unteren Seite des Transparents angeordnet sind. Auf diese Weise kann sowohl die Unterseite, als auch die Oberseite des Transparents effektiv mit den Haltemitteln verbunden werden.

Es besteht die Möglichkeit, dass die Haltemittel mehrere das Seil umgebende, relativ zu dem Seil drehbare Teile umfassen.

Das mindestens eine drehbare Teil kann als Rolle oder Walze oder Hülse ausgebildet sein und bei einer Bewegung des Transparents und der Haltemittel längs des Mastes an der Oberfläche des Mastes anliegen. Dadurch wird die Reibung der Haltemittel an der Mastoberfläche minimiert, so dass das Transparent auch im zwischen den Masten gespannten Zustand problemlos nach oben gezogen werden kann.

Es kann vorgesehen sein, dass die Masten in an sich bekannter Weise jeweils ein Hissseil umfassen, mit denen das Transparent von einer in Gebrauchsstellung unteren Position in eine obere Position, insbesondere in eine obere Endposition, bewegt werden kann. Dabei können die Hissseile jeweils mit mindestens einem der Haltemittel und/oder mit einem den Masten zugewandten Ende des Transparents verbunden oder verbindbar sein. Insbesondere ist die Hissvorrichtung derart gestaltet, dass die Hissseile jeweils, insbesondere ausschließlich, der Positionsänderung des Transparents dienen, wohingegen die Haltemittel der Aufnahme von Windlasten dienen.

Gemäß Anspruch 10 ist vorgesehen, dass die Hissvorrichtung eine erfindungsgemäße Hissvorrichtung ist.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: eine Seitenansicht einer erfindungsgemäßen Transparentanlage beziehungsweise einer erfindungsgemäßen Hissvorrichtung mit angebrachtem Transparent;
- Fig. 2: eine Draufsicht auf ein Haltemittel einer erfindungsgemäßen Hissvorrichtung;
- Fig. 3: einen Schnitt gemäß den Pfeilen III - III in Fig. 2;
- Fig. 4: eine perspektivische Ansicht einer Scheibe der Haltemittel;
- Fig. 5: eine perspektivische Ansicht eines Drehlagers der Haltemittel;
- Fig. 6: eine perspektivische Ansicht einer Rolle der Haltemittel.

In den Figuren sind gleiche oder funktional gleiche Teile mit gleichen Bezugszeichen versehen.

Die in Fig. 1 abgebildete Ausführungsform einer erfindungsgemäßen Hissvorrichtung umfasst zwei im Wesentlichen vertikal ausgerichtete Masten 1, die in einem Abstand zueinander angeordnet sind, so dass sich zwischen ihnen ein Transparent 2 erstrecken kann. Die beiden Masten 1 können sich unter einem kleinen Winkel zur Vertikalen erstrecken. Insbesondere können sie leicht V-förmig angeordnet sein, so dass der Abstand der Masten zueinander oben etwas größer ist. Der Winkel zwischen den Masten kann beispielsweise 5° betragen.

An einem jeden der Masten 1 ist ein Hissseil 3 angebracht. Dieses Hissseil 3 kann insbesondere als Endlosseil ausgebildet sein und sich über eine obere Umlenkrolle 4 und eine nicht abgebildete untere Umlenkrolle erstrecken. Es kann eine beispielsweise mit einer Kurbel versehene, nicht abgebildete Betätigungsvorrichtung vorgesehen sein, mit der das Hissseil 3 in Längsrichtung bewegt werden kann, um dadurch das Transparent 2 nach oben beziehungsweise nach unten zu bewegen. Es besteht auch die Möglichkeit, eine schwerkraftbasierende Hissvorrichtung vorzusehen.

Das Transparent 2 umfasst im abgebildeten Ausführungsbeispiel eine rechteckige Transparentfläche 5 sowie ein oberes durchgehendes Hauptseil 6 und zwei untere flexible Bänder 7, die sich von den beiden unteren Ecken der Transparentfläche 5 in Richtung auf die Masten 1 erstrecken. An dem Hauptseil 6 ist die Transparentfläche 5 angebracht, so dass sie im gehissten Zustand von diesem gehalten wird. Die unteren Bänder 7 können aufgrund ihrer Flexibilität im Falle einer Windböe nachgeben und dadurch das Transparent vor übermäßigem Verschleiß schützen.

Die Transparentfläche 5 kann beispielsweise eine Größe zwischen 4 m² und 8 m² aufweisen. Die Masten 1 können beispielsweise eine Höhe zwischen 4 m und 12 m aufweisen. Es besteht jedoch durchaus die Möglichkeit, Transparentflächen anderer Größen zu wählen. Dabei sollte die Größe des Transparents in Relation zur Dimensionierung der Transparentanlage stehen.

Als Material für die Masten 1 kann beispielsweise Aluminium verwendet werden, wodurch insgesamt eine leichte Transparentanlage geschaffen wird. Es besteht aber auch die Möglichkeit, die Masten 1 aus anderen Metallen wie Stahl oder aus GFK, Holz, Kunststoffen oder Beton zu fertigen. Masten 1 aus Beton können beispielsweise einen großen Durchmesser aufweisen, um sehr große und schwere Transparente aufzunehmen.

Für die Halterung des Transparents 2 umfasst die Hissvorrichtung vier Haltemittel 8, von denen jeweils zwei an einem der Maste 1 angeordnet sind (siehe Fig. 1 und Fig. 2). Ein jedes der Haltemittel 8 umfasst ein Seil 9, das bei großen Transparentanlagen insbesondere aus Stahl, bei kleineren Transparentanlagen beispielsweise aus Kunststoff bestehen kann. An einem jeden Ende des Seils 9 ist eine feste Schlaufe 10 gebildet, die zur Verbindung des Haltemittels 8 mit dem Transparent 2 und dem Hissseil 3 dient.

Im an dem Mast 1 anliegenden Bereich des Haltemittels 8 sind auf dem Seil 9 eine Mehrzahl von Drehlagern 11 angeordnet, auf denen Rollen 12 gegenüber dem Seil 9 drehbar angebracht sind (siehe Fig. 2 und Fig. 3). Zwischen den einzelnen Drehlagern 11 sind direkt auf dem Seil 9 Scheiben 13 angebracht, die ein Herabrutschen der Rollen 12 von den Drehlagern 11 verhindern. Benachbart zu den Schlaufen 10 sind auf dem Seil 9 Abschlussstücke 14 angebracht, die ein Verrutschen der Drehlager 11 verhindern.

Es besteht die Möglichkeit, anstelle der Rollen 12 ähnlich drehbar gehalterte Walzen oder Hülsen zu verwenden. Wesentlich ist die Drehbarkeit der auf dem Seil 9 angeordneten Teile. Aufgrund dieser Drehbarkeit können Haltemittel 8 im an dem Mast 1 montierten Zustand an diesem mit vergleichsweise geringem Kraftaufwand nach oben bewegt werden.

Fig. 1 zeigt, dass ein jedes der Haltemittel 8 um den jeweiligen Mast 1 herum geführt ist. Die beiden endseitigen Schlaufen 10 eines jeden der in Fig. 1 oberen Haltemittel 8 sind dabei beispielweise über jeweils einen Karabiner 15 miteinander sowie mit dem Hauptseil 6 und dem Hissseil 3 verbunden. Dabei können die beiden Karabiner 15 werksseitig fest mit dem Hissseil 3 verbunden sein.

Weiterhin sind die beiden endseitigen Schlaufen 10 eines jeden der in Fig. 1 unteren Haltemittel 8 miteinander sowie mit dem zugeordneten flexiblen Band 7 und dem Hissseil 3 verbunden. Zur Verbindung der unteren Haltemittel 8 mit dem Hissseil 3 und den flexiblen Bänder 7 können Seilklemmen 16 mit Ösen verwendet werden. Die Seilklemmen 16 können im Falle einer Windböe ein Hochrutschen des Transparents 2 verhindern. Anstelle der genannten Seilklemmen 16 können auch für die Anbringung der unteren Haltemittel 8 Karabiner verwendet werden.

Zwischen den oberen Karabinern 15 und den Seilklemmen 16 beziehungsweise den unteren Karabinern kann sich optional ein Hilfsseil 17 erstrecken.

Die Anbringung und das Hissen eines Transparents vermittels der erfindungsgemäßen Hissvorrichtung erfolgt dadurch, dass zuerst die beiden oberen Haltemittel 8 an den beispielsweise an dem Hissseil 3 vormontierten Karabinern 15 angebracht werden. Daran anschließend wird an diesen Karabinern 15 das Hauptseil 6 so angebracht, dass es gespannt ist. Daran anschließend werden auch die unteren Haltemittel 8 mit den Seilklemmen 16 oder entsprechend verwendeten Karabinern verbunden, wobei an diesen Seilklemmen 16 oder Karabinern auch die unteren flexiblen Bänder 7 angebracht werden.

Daran anschließend kann das Hissseil 3 vermittels der Betätigungsvorrichtung so bewegt werden, dass die Haltemittel 8 und das Transparent 2 in ihre obere Gebrauchsposition überführt werden. Dabei erleichtern die sich über die Mastoberfläche abrollenden Rollen 12 die Bewegung der Haltemittel 8. In der Gebrauchsposition können die Haltemittel 8 eventuell auftretende Windlasten aufnehmen, wohingegen die Hissseile 3 ausschließlich der Positionsänderung des Transparents dienen und bei Windböen keine oder nur äußerst geringe Windlasten aufnehmen.

## Patentansprüche

1. Hissvorrichtung für ein Transparent (2), umfassend
- mindestens zwei Masten (1), zwischen denen das Transparent (2) aufgespannt werden kann, sowie
- mindestens zwei Haltemittel (8) für die Halterung des Transparents (2) an den Masten (1),
**dadurch gekennzeichnet, dass** die Hissvorrichtung mindestens vier Haltemittel (8) umfasst und derart gestaltet ist, dass in Gebrauchsstellung, in der das Transparent (2) an der Hissvorrichtung angebracht ist, sich jeweils zwei der Haltemittel (8) um einen der Masten (1) herum erstrecken, wobei an den Haltemitteln (8) die beiden den Masten (1) zugewandten Enden des Transparents (2) befestigt sind, wobei die Haltemittel (8) jeweils ein Seil (9) und mindestens ein das Seil (9) umgebendes, relativ zu dem Seil (9) drehbares Teil umfassen.

2. Hissvorrichtung nach Anspruch 1, **dadurch gekennzeichnet, dass** zwei der Haltemittel (8) an der in Gebrauchsstellung oberen Seite des Transparents (2) und zwei der Haltemittel (8) an der in Gebrauchsstellung unteren Seite des Transparents (2) angeordnet sind.

3. Hissvorrichtung nach einem der Ansprüche 1 oder 2, **dadurch gekennzeichnet, dass** die Haltemittel (8) mehrere das Seil (9) umgebende, relativ zu dem Seil (9) drehbare Teile umfassen.

4. Hissvorrichtung nach einem der Ansprüche 1 bis 3, **dadurch gekennzeichnet, dass** das mindestens eine drehbare Teil als Rolle (12) oder Walze oder Hülse ausgebildet ist.

5. Hissvorrichtung nach einem der Ansprüche 1 bis 4, **dadurch gekennzeichnet, dass** die Haltemittel (8) mindestens ein Drehlager (11) umfasst, das zwischen dem Seil (9) und dem mindestens einen drehbaren Teil angeordnet ist.

6. Hissvorrichtung nach einem der Ansprüche 1 bis 5, **dadurch gekennzeichnet, dass** die Seile (9) aus Metall bestehen oder Metall umfassen, insbesondere dass die Seile (9) aus Stahl bestehen oder Stahl umfassen, oder dass die Seile (9) aus Kunststoff bestehen oder Kunststoff umfassen.

7. Hissvorrichtung nach einem der Ansprüche 1 bis 6, **dadurch gekennzeichnet, dass** die Masten (1) jeweils ein Hissseil (3) umfassen, mit denen das Transparent (2) von einer in Gebrauchsstellung unteren Position in eine obere Position, insbesondere in eine obere Endposition, bewegt werden kann.

8. Hissvorrichtung nach Anspruch 7, **dadurch gekennzeichnet, dass** die Hissseile (3) jeweils mit mindestens einem der Haltemittel (8) und/oder mit einem den Masten (1) zugewandten Ende des Transparents (2) verbunden oder verbindbar sind.

9. Hissvorrichtung nach einem der Ansprüche 7 oder 8, **dadurch gekennzeichnet, dass** die Hissvorrichtung derart gestaltet ist, dass die Hissseile (3) jeweils, insbesondere ausschließlich, der Positionsänderung des Transparents (2) dienen, wohingegen die Haltemittel (8) der Aufnahme von Windlasten dienen.

10. Transparentanlage, umfassend
- ein Transparent (2), sowie
- eine Hissvorrichtung für die Halterung des Transparents (2) in eine gewünschten Höhe,
**dadurch gekennzeichnet, dass** die Hissvorrichtung eine Hissvorrichtung nach einem der Ansprüche 1 bis 9 ist.

## Claims

1. Hoisting device for a transparent (2) comprising
- at least two poles (1) between which the transparent (2) can be stretched, and
- at least two holding means (8) for holding the transparent (2) on the poles (1),
**characterised in that** the hoisting device comprises at least four holding means (8) and is configured such that in the position of use, in which the transparent (2) is attached to the hoisting device, two of the holding means (8) respectively extend around one of the poles (1), wherein the two ends of the transparent (2) facing the poles (1) are secured to the holding means (8), the holding means (8) each comprising a rope (9) and at least one part surrounding the rope (9) and rotatable relative to the rope (9).

2. Hoisting device according to claim 1, **characterised in that** two of the holding means (8) are arranged on the upper side of the transparent (2) in the position of use and two of the holding means (8) are arranged on the lower side of the transparent (2) in the position of use.

3. Hoisting device according to any of claims 1 or 2, **characterised in that** the holding means (8) comprise a plurality of parts that surround the rope (9) and are rotatable relative to the rope (9).

4. Hoisting device according to any of claims 1 to 3, **characterised in that** the at least one rotatable part is configured as a reel (12) or roller or sleeve.

5. Hoisting device according to any of claims 1 to 4, **characterised in that** the holding means (8) comprises at least one rotary bearing (11) which is arranged between the rope (9) and the at least one rotatable part.

6. Hoisting device according to any of claims 1 to 5, **characterised in that** the ropes (9) are made of metal or include metal, in particular **in that** the ropes (9) are made of steel or include steel, or **in that** the ropes (9) are made of plastic or include plastic.

7. Hoisting device according to any of claims 1 to 6, **characterised in that** the poles (1) each comprise a hoisting rope (3) with which the transparent (2) can be moved in the position of use from a lower position to an upper position, in particular to an upper end position.

8. Hoisting device according to claim 7, **characterised in that** the hoisting ropes (3) are each connected or connectable to at least one of the holding means (8) and/or to an end of the transparent (2) facing the poles (1).

9. Hoisting device according to any of claims 7 or 8, **characterised in that** the hoisting device is configured such that the hoisting ropes (3) are used respectively, in particularly exclusively, for changing the position of the transparent (2), whereas the holding means (8) are used for absorbing wind loads.

10. Transparent system, comprising
- a transparent (2), and
- a hoisting device for holding the transparent (2) at a desired height,
**characterised in that** the hoisting device is a hoisting device according to any of claims 1 to 9.

## Revendications

1. Dispositif à hisser pour un transparent (2), comprenant
- au moins deux mâts (1) entre lesquels le transparent (2) peut être tendu, et
- au moins deux moyens de retenue (8) pour retenir le transparent (2) sur les mâts (1),
**caractérisé en ce que** le dispositif à hisser comprend au moins quatre moyens de retenue (8) et est conçu de telle manière qu'en position d'utilisation, dans laquelle le transparent (2) est fixé au dispositif à hisser, deux des moyens de retenue (8) s'étendent respectivement autour d'un des mâts (1), dans lequel les deux extrémités du transparent (2) tournées vers les mâts (1) sont fixées aux moyens de retenue (8), dans lequel les moyens de retenue (8) comprennent respectivement un câble (9) et au moins une partie entourant le câble (9) pouvant tourner par rapport au câble (9).

2. Dispositif à hisser selon la revendication 1, **caractérisé en ce que** deux des moyens de retenue (8) sont agencés au niveau du côté supérieur du transparent (2) en position d'utilisation, et deux des moyens de retenue (8) sont agencés au niveau du côté inférieur du transparent (2) en position d'utilisation.

3. Dispositif à hisser selon l'une quelconque des revendications 1 ou 2, **caractérisé en ce que** les moyens de retenue (8) comprennent plusieurs parties entourant le câble (9) et pouvant tourner par rapport au câble (9).

4. Dispositif à hisser selon l'une quelconque des revendications 1 à 3, **caractérisé en ce que** la au moins une partie rotative est réalisée sous la forme d'un rouleau (12) ou d'un cylindre ou d'une douille.

5. Dispositif à hisser selon l'une quelconque des revendications 1 à 4, **caractérisé en ce que** les moyens de retenue (8) comprennent au moins un palier de pivotement (11) qui est agencé entre le câble (9) et la au moins une partie rotative.

6. Dispositif à hisser selon l'une quelconque des revendications 1 à 5, **caractérisé en ce que** les câbles (9) sont constitués de métal ou comprennent du métal, en particulier **en ce que** les câbles (9) sont constitués d'acier ou comprennent de l'acier, ou **en ce que** les câbles (9) sont constitués de plastique ou comprennent du plastique.

7. Dispositif à hisser selon l'une quelconque des revendications 1 à 6, **caractérisé en ce que** les mâts (1) comprennent respectivement un câble à hisser (3) à l'aide duquel le transparent (2) peut être déplacé d'une position en dessous de la position d'utilisation vers une position supérieure, en particulier vers une position d'extrémité supérieure.

8. Dispositif à hisser selon la revendication 7, **caractérisé en ce que** les câbles à hisser (3) sont reliés ou peuvent être reliés respectivement à au moins un des moyens de retenue (8) et/ou à une extrémité du transparent (2) tournée vers les mâts (1).

9. Dispositif à hisser selon l'une quelconque des revendications 7 ou 8, **caractérisé en ce que** le dispositif à hisser est conçu de telle manière que les câbles à hisser (3) servent respectivement, en particulier exclusivement, à modifier la position du transparent (2), tandis que les moyens de retenue (8) servent à absorber des charges de vent.

10. Installation de transparent, comprenant
- un transparent (2), et
- un dispositif à hisser pour maintenir le transparent (2) à une hauteur souhaitée,
**caractérisé en ce que** le dispositif à hisser est un dispositif à hisser selon l'une quelconque des revendications 1 à 9.
